# EUROPÄISCHE PATENTSCHRIFT

(11) **EP 1 688 270 B1**
(45) Veröffentlichungstag und Bekanntmachung des Hinweises auf die Patenterteilung: **15.05.2013**
(21) Anmeldenummer: 05028468.6
(22) Anmeldetag: 24.12.2005
(51) Int. Cl.: B44C 7/02

(54) **Perforierungsvorrichtung**
Apparatus for perforating
Dispositif pour perforer

(30) Priorität: 05.02.2005 DE 102005005381
(43) Veröffentlichungstag der Anmeldung: 09.08.2006
(73) Patentinhaber: Korbach Werkzeug Co. GmbH & Co. KG, 40822 Mettmann (DE)
(72) Erfinder: Linke, Reinhold, 42329 Wuppertal (DE)
(74) Vertreter: Ludewig, Karlheinrich

(56) Entgegenhaltungen:
- WO-A1-03/047880
- DE-U1- 9 012 203
- DE-U1- 29 816 176

## Beschreibung

Die Erfindung betrifft eine Vorrichtung zum Bearbeiten von auf einer Fläche aufgeklebten Tapeten, mit einem drehbaren, durch einen Motor antreibbaren Träger, an dem Bearbeitungswerkzeuge vorgesehen sind, mit einer Halterung für den drehbaren Träger, hierbei greifen freie Enden der Bearbeitungswerkzeuge bereichsweise an der zu bearbeitenden Tapete an, wobei die Bearbeitungswerkzeuge und der Träger von einem Schutzteil umgeben sind. Derartige Vorrichtungen sind in der DE 9 012 203.8 U 1 bekannt geworden. Über das Bearbeitungswerkzeug wird die zu bearbeitende Oberfläche aufgerauht oder abgetragen. Durch dieses Aufrauhen und Abtragen erfolgt keine zufriedenstellende schonende Ablösung von Tapeten. Vorrichtungen zum Perforieren der Tapeten zeigt die Druckschrift AT-PS 372 340. Hierdurch wird eine durchlässige Tapete erzielt, um mit einem Lösungsmittel an der Rückseite der Tapete den Tapetenkleber auflösen zu können. Besonders wichtig ist dieses bei Kunststofftapeten oder Glasfasertapeten, da die Tapeten selber wasserdicht sind. Bekannt sind von Hand bewegbare Walzen, die Perforierungswerkzeuge tragen, die nadelförmig aufgebaut sind. Durch mehrmaliges Abrollen werden die Tapeten durchlöchert. Ein solches Perforieren von Hand ist relativ mühselig und dauert verhältnismäßig lange. Darüber hinaus ist nicht sichergestellt, dass die Perforierungswerkzeuge gleichmäßig auf die Tapeten gedrückt werden. Vielmehr kommt es vor, dass die Tapeten teilweise eingerissen werden, so dass das Lösen der Tapetenbahn selber relativ aufwendig ist. Eine eintellbare Perforierungsvorrichtung ist aus der DE 298 16 176 bekannt.

Aufgabe der Erfindung ist es daher, eine Vorrichtung der eingangs genannten Art so zu gestalten, dass das Perforieren leicht und gleichmäßig tief erfolgt. Darüber hinaus soll der Benutzer einfach die Perforierung durchführen können. Schließlich soll auch ein Schutz der Bedienungsperson gegen etwaige Verletzungen durch das Perforierungswerkzeug gegeben sein. Diese Aufgabe wird erfindungsgemäß dadurch gelöst, dass das Bearbeitungswerkzeug als Perforierungswerkzeug ausgebildet ist, dass bei aufgesetztem Perforierungswerkzeug auf der Tapete der Abstand der Schutzteiles von der zu perforierenden Tapete veränderbar ist, dass die Halterung des Trägers als Einstellhülse mit Klemmring ausgebildet ist und am Schutzteil festgelegt ist, hierbei umgreift der am Schutzteil festgelegt Klemmring in die Einstellhülse. Das Schutzteil für die Perforierungswerkzeuge erlaubt eine sichere Handhabung der Vorrichtung. Durch die Höhenveränderung von der Tapete bezüglich des Schutzteiles wird erreicht, dass das Perforierungswerkzeug einstellbar tief in die Tapete eindringen kann, was von Wichtigkeit ist, falls beispielsweise mehrere Farbschichten auf der Tapete vorhanden sind. Durch die Abstandsveränderungen ist aber zugleich auch sichergestellt, dass der Untergrund, auf dem die Tapete angeordnet ist, durch das Perforierungswerkzeug nicht beschädigt wird. Schließlich erlaubt der elektrische Antriebsmotor für die Bedienungsperson eine wesentliche Erleichterung bei der Arbeit. Die zu perforierenden Tapeten können schneller behandelt werden, so dass auch eine Zeiteinsparnis beim Entfernen der Tapeten eintritt. Empfehlenswerterweise ist der Schutzteil haubenartig ausgebildet und überdeckt den Träger, die Perforierungswerkzeuge und den zu bearbeitenden Tapetenabschnitt, um sicherzustellen, dass keine Teile von dem Perforierungswerkzeug zur Bedienungsperson geschleudert werden und dass keine Verletzung durch ein Benutzen durch das Perforierungswerkzeug erfolgt, da die Schutzhaube einen Berührungsabschnitt bildet. Schließlich wird weiter sichergestellt, dass die Perforierungswerkzeuge nicht gegen irgendwelche Kanten od.dgl. geschoben werden können und somit eine Beschädigung verursachen.

Vorteilhafterweise ist die Halterung des Trägers als Einstellhülse ausgebildet und am Schutzteil festgelegt. Hierbei umgreift ein am Schutzteil festgelegter Klemmring die Einstellhülse. Durch eine solche Halterung ist es möglich, das Schutzteil bezüglich der Perforierungswerkzeuge über die Einstellhülse höhenverstellbar zu gestalten. Durch den Klemmring selber ist eine sichere Festlegung gegeben. Hierbei empfiehlt es sich, dass der Klemmring ein Innengewinde aufweist und die Einstellhülse ein Außengewinde, wobei die Einstellhülse drehbar im Klemmring gelagert ist. Durch Drehung der Einstellhülse in Verbindung mit Innen- und Außengewinde kann somit bezüglich der Perforierungswerkzeuge das Schutzteil abgesenkt oder von der Tapete abgehoben werden, während der Träger selber bezüglich seiner Lage unveränderbar bleibt. Besonders empfehlenswert ist es, wenn eine Schraubverbindung zur Festlegung des Klemmringes am Schutzteil sich nur über einen geringen Winkelbereich des Klemmringes erstreckt, so dass bei Betätigung der Spannschraube der Durchmesser des Spannringes verkleinerbar oder vergrößerbar ist. Bei gelockerter Spannschraube besteht die Möglichkeit, die Einstellhülse leicht und feinfühlig zu drehen.

Vorteilhafterweise sind am Träger am Drehumfang gleichmäßig bezüglich des Drehumfanges verteilt Perforierungswerkzeuge angeordnet, um so beim Perforieren einen gleichmäßigen Anpressdruck zu erzielen und eine gleichmäßige Einpressung zu erzielen. Empfehlenswerterweise ist das Perforierungswerkzeug als Kreismesser vorzugsweise als Doppelkreismesser ausgebildet. Die Messerschneide selber trägt dann einzelne zahnartig Spitzen, die die Perforierung der Tapete durchführen. Das Werkzeug wird über den Träger angetrieben, wobei die Kreismesser sich selber auf der Tapete abwälzen, so dass nacheinander die Messerschneide mit ihren Spitzen in die Tapete eindringen.

Bei einem besonderen Ausführungsbeispiel der Erfindung ist der Träger aus einem Drehkranz und einem Drehbolzen aufgebaut. Hierbei ist der Drehkranz an dem Drehbolzen drehfest gehaltert. Der Drehbolzen erlaubt eine sichere Lagerung des Drehkranzes, während der Drehkranz selber die Perforierungswerkzeuge aufnehmen kann, so dass ein gleichmäßiger Antrieb erfolgt.

Vorteilhafterweise sind die am Träger angeordneten, um eine Achse drehbaren Perforierungswerkzeuge als Walzen mit Spitzen ausgebildet, so dass über den Anpressdruck und der Drehbewegung nacheinander die Spitzen der Walzen sich in die Tapete eindrücken können und somit gleichmäßig eine Perforierung der Oberfläche der Tapete durchführen. Um eine möglichst leichte Bedienung zu erzielen, ist das dem Drehkranz abgewandte Bolzenende mit einer biegsamen Welle versehen, die ihrerseits über einen Elektromotor antreibbar ist. Durch die biegsame Welle ist die Handlichkeit der Vorrichtungen selber erhöht. Die Vorrichtung kann auf die zu perforierende Tapete gedrückt werden, während die Drehbewegung durch einen Elektromotor erfolgt. Hierbei kann den Elektromotor beispielsweise der Benutzer tragen, wobei der Elektromotor über eine Batterie antreibbar ist. Zur Bedienungsvereinfachung und Handlichkeit des Gerätes ist das die biegsame Welle tragende Bolzenende in einem Handgriff angeordnet. Für den Benutzer ist daher der Antrieb nicht störend. Um festzustellen, wie tief die Perforierungsspitzen des Werkzeugs herausragen, ist der Drehwinkel der Einstellhülse bezüglich des Klemmrings anzeigbar. Der Drehwinkel selber ist dann ein Maß für die Eindringtiefe des Perforierungswerkzeugs in die Tapete.

Um beim Perforieren sicherzustellen, dass die Vorrichtung sich nicht durch Tapetenteile verstopft, trägt das haubenartige Schutzteil an seinem Umfang Auswurföffnungen, die sich am Umfang der Haube aus erstrecken. Bei Drehung des Trägers und damit einer Bewegung der Perforierungswerkzeuge können dann die Tapeten oder Farbreste herausgeschleudert werden und kommen von dem haubenartigen Schutzteil frei.

Um die Perforierungsteile leicht auswechseln zu können, empfiehlt es sich, dass der Schutzteil an seinem Umfang weiter eine Durchstecköffnung hat. Durch diese kann ein Werkzeug zu einer das Perforierungswerkzeug an dem Träger halternde Schraube geführt werden, um diese zu Lösen und das Werkzeug auszuwechseln. Um die einzelnen drehbaren Perforierungswerkzeuge an seinem Umfang leicht am Drehkranz befestigen zu können, weist dieser Gewindeöffnungen zur Halterung der Drehachse auf, auf denen Perforierungswerkzeuge angeordnet sind, wobei in diese Gewindeöffnungen, die Achse der Perforierungswerkzeuge einschraubbar sind. Hierbei empfiehlt es sich, dass die Gewindeöffnungen radial zur Drehachse des Drehkranzes sich erstrecken, um somit eine gleichmäßige Drehung der Perforierungswerkzeuge zu erhalten. Bei einem anderen Ausführungsbeispiel verlaufen die Gewindeöffnungen tangential zur Drehachse. Bei einer Drehbewegung des Drehkranzes üben die punktuellen Perforationswerkzeuge eine leicht schleifende Bewegung aus, so dass ein Anreißen der Tapete erfolgt.

Bei einem besonderen Ausführungsbeispiel der Erfindung trägt der Drehkranz und/oder der Drehbolzen eine radial an seiner Drehachse sich erstreckende Scheibe für eine zu bearbeitende Wandfläche. Bei einem solchen Ausführungsbeispiel ist praktisch der gesamte Innenraum durch das Bearbeitungswerkzeug abgedeckt. Hierbei ist es günstig, wenn die Scheibe aus zwei Scheibenabschnitten aufgebaut ist, wobei der eine Scheibenabschnitt Öffnungen für stiftartige Perforationswerkzeuge aufweist und die Stiftenden in der Scheibe durch einen zweiten Scheibenabschnitt gegen ein Herausschieben aus der Öffnung gehalten sind. Hierdurch ist wiederum eine gleichmäßige Bearbeitung möglich. Darüber hinaus wird sichergestellt, dass unterschiedliche Bearbeitungswerkzeuge eingesetzt werden können.

Um die Bedienung der Perforationsvorrichtung noch freundlicher und einfacher zu gestalten, empfiehlt es sich, auf der Außenseite des Schutzteiles einen Druckgriff anzuordnen, um so die Vorrichtung mit zwei Händen im Betrieb bewegen zu können, hierbei umfast die eine Hand den Druckgriff und die andere Hand den Handgriff oder den Antriebsmotor.

Auf der Zeichnung ist der Erfindungsgegenstand in mehreren Ausführungsbeispielen dargestellt und zwar zeigen:
- Fig. 1a: eine Seitenansicht der erfindungsgemäßen Vorrichtung mit Antrieb über eine biegsame Welle,
- Fig. 1b: ein weiteres Ausführungsbeispiel mit Direktantrieb,
- Fig. 2: einen Schnitt durch die Vorrichtung mit Kreismesser als Perforierungswerkzeuge,
- Fig. 3: die Vorrichtung mit zwei Scheibenabschnitten,
- Fig. 4: einen Schnitt durch die Vorrichtung, bei dem als Perforierungs- werkzeuge Walzen mit nadelartigen Spitzen vorgesehen sind,
- Fig. 5: den Drehkranz bei einem ersten Ausführungsbeispiel,
- Fig. 6: den Drehkranz des Trägers bei dem zweiten Ausführungsbeispiel
und
- Fig. 7: eine Draufsicht auf den Spannring.

Die in Fig. 1a dargestellte Perforierungsvorrichtung 10 weist im Wesentlichen ein Schutzteil 11 auf, aus dem eine Einstellhülse 12 herausragt, die mit einem Gewinde 21 versehen ist, wobei dieses Gewinde in ein Innengewinde 22 einen Spannringes 13 eingreift. Der Klemmring selber ist mittels einer Schraubverbindung an dem Schutzteil 11 festgelegt. Aus der Einstellhülse ragt das Ende 23 eines Drehbolzen 14 heraus. An dieses Drehbolzenteil 23 ist eine biegsame Welle 16 angeschlossen. Hierbei durchquert die biegsame Quelle 16 den Handgriff 15.

Die biegsame Welle 16 führt zu einem elektrischen Antriebsmotor 17, der an eine Batterie oder ans Netz anschließbar ist. Hierbei ist die biegsame Welle so lang gestaltet, dass eine Bedienungsperson diesen Antriebsmotor entweder um die Schulter umhängen kann oder in einer Tasche tragen kann.

Unten aus dem haubenartigen Schutzteil 11 ragen kreismesserartige Perforierungswerkzeuge 18 heraus, die mit einer Spitze in der zu perforierenden Tapete 19 eingreifen, die ihrerseits auf einem Untergrund aufklebbar ist. Nachzutragen sei hier noch, dass der Klemmring über eine nicht näher bezeichnete Schraube die Einstellhülse 12 reibschlüssig bezüglich der Drehbewegung haltern kann. Die Perforierungseinrichtung nach Fig. 1b weist einen ähnlichen Aufbau auf, wie nach Fig. 1a. Der Antrieb erfolgt über einen ans Netz anschließbaren Motor 42, der an ein Teil 23 des Drehbolzen 14 befestigbar ist. Der Motor ist mit einem Spannfutter 43 versehen, das das Teil 14 aufnimmt. Mit einer Kontermutter 44 kann die Befestigung der Lösung erfolgen. Der Motor ist mit einem Ein-/Ausschalter 45 sowie einem Drehzahlregler 47 versehen. Um die Vorrichtung im Betrieb leicht handhaben zu können, weist das Schutzteil 11 einen Druckgriff 47 auf. Im Betrieb erfolgt dann eine Zweihandbedienung.

Bei dem Ausführungsbeispiel nach Fig. 2 ist die Vorrichtung 10 ohne Handgriff dargestellt.

Der Drehbolzen 14 ist drehfest mit einem Drehkranz 24 über eine Befestigungsschraube 25 verbunden. Hierbei bilden Drehbolzen und Drehkranz den Träger für das Perforierungswerkzeug 18. Der Drehbolzen 14 ist mittels einer Kugellageranordnung in der Einstellhülse 12 anordnet, wobei die Kugellager durch nicht näher bezeichnete Seegerringe in der Einstellhülse 12 gehaltert sind.

Der Klemmring 13, in dem die Einstellhülse 12 drehbar gelagert ist, ist mittels einer Schraubverbindung 33 an dem Schutzteil 11 befestigt. Es sei hier erwähnt, dass die Schraubverbindung 33 mit mehreren Schraubenabschnitten an dem Schutzteil 11 befestigt ist. Der Spannring wird über eine Spannschraube 34 an dem Außenumfang der Einstellhülse festgelegt.

Der Drehkranz 24 trägt gleichmäßig über seinen Umfang bzw. um seine Befestigungsschraube 25 herum Gewindeöffnungen 29. Diese Gewindeöffnungen 29 nehmen eine Drehachse 27 auf, die ihrerseits an einem Ende mit einem Außengewinde versehen ist und an ihrem anderen Ende das Perforierungswerkzeug tragen, das mittels einer Halteschraube 28 an der Drehachse 27 gelagert ist. Das Perforierungswerkzeug ist als ein Doppelkreismesser 26 ausgebildet. Dieses Kreismesser ist frei drehbar. Es wälzt sich mit seinem Umfang bei Drehung des Drehkranzes auf einer zu perforierenden Tapete 19 ab. Der Umfang 32 des Kreismessers ist gezahnt, wobei die Zahnung oder die zahnartigen Spitzen in die Tapete 19 eingreifen.

Der Schutzteil 11 ist haubenartig ausgebildet. Er ist mit einer Auswurföffnung 30 versehen sowie mit einer Durchstecköffnung 31. Die Auswurföffnung dient dazu, bei der Perforierung abgerissene Tapetenreste aus der Öffnung herauszufördern, um zu verhindern, dass sich das Perforierungswerkzeug festsetzt, eine solche Auswurföffnung 30 wird dann benötigt, wenn das Perforierungswerkzeug 18 Perforierungsspitzen 35 trägt.

Die Durchstecköffnungen dienen dazu, bei Auswechseln der Kreismesser die Halteschraube 28 zugänglich zu machen, so dass durch Wechseln der Kreismesser nicht die gesamte Perforierungsvorrichtung auseinandergebaut werden muss.

Wie aus der Figur 2 hervorgeht, perforiert der gezahnte Umfang 32 die Tapete 19. Der Umfang greift praktisch nahezu durch die gesamte Tapetendicke hindurch.

Sollte die Tapete aufgrund von Farbüberstrichen verdickt sein, so wird das Schutzteil 11 von der Tapete 19 etwas fortbewegt. Hierzu wird die Spannschraube 34 des Klemmringes gelöst, die Einstellhülse 12 im Uhrzeigersinn gedreht, so dass die Einstellhülse etwas tiefer in den haubenartigen Schutzteil 11 hineinragt. Durch diese Höhenverstellung können bei Aufsetzen des Schutzteiles des gezahnten Umfanges 32 diese tiefer in die Tapete eindringen, so der Abstand zwischen Schutzteil und das an der Tapete angreifende Kreismesser sich vergrößert. Umgekehrt wird, falls die Tapete in ihrer Dicke dünn ist, oder nur ein Anritzen der Tapete erfolgen soll, die Einstellhülse im Gegenuhrzeigersinn gedreht und der Drehkranz 24 mit dem Perforiermesser wird in den haubenartigen Schutzteil 11 gezogen.

Nach der Verstellbewegung wird die Spannschraube 34 wieder befestigt.

Nachzutragen bleibt noch, dass in Fig. 5 die Gewindeöffnungen 29 in dem Drehkranz 24 gestrichelt dargestellt sind. Diese sind gleichmäßig in Draufsicht gesehen um die Drehachse des Drehkranzes angeordnet.

Der Klemmring 13 mit seiner Spannschraube 34 ist in Fig. 7 gezeigt. Die Schraubverbindung 33 erstreckt sich nur über einen geringen Winkelbereich des Klemmringes, so dass bei Betätigung der Spannschraube der Spannring selber sich aufgeweitet oder in seinem Durchmesser verkleinert werden kann.

Bei dem Ausführungsbeispiel nach Fig. 3 weist die Perforierungsvorrichtung 10 einen ähnlichen Aufbau auf. Das Perforierungswerkzeug 18 sowie der Drehkranz 24 ist jedoch anders gestaltet.

Das Perforierungswerkzeug 18 besteht aus zwei Scheibenabschnitten 37, 38. Hierbei ist an dem Scheibenabschnitt 37 ein Abschnitt des Drehkranzes 24 unmittelbar angeformt. Der Scheibenabschnitt 38 trägt Halteöffnungen 36. In diesen Halteöffnungen, die in axialer Richtung abgesetzt sind, sind Perforierungsspitzen 35 eingesetzt. Die beiden Abschnitte 37, 38 werden dann durch Schrauben 39 aneinander befestigt, so dass die Perforierungsspitzen 35 nicht aus den Halteöffnungen 36 heraus können.

Beide Scheibenabschnitte 37, 38 sind dann durch die Befestigungsschraube 25 an dem Drehbolzen 14 angeordnet. Bei Drehung des Drehbolzens dreht sich dann die gesamte Scheibe 37, 38 mit und perforiert somit die Tapete.

Bei einem Ausführungsbeispiel nach Fig. 4 ist die Perforierungsvorrichtung 10 ähnlich aufgebaut wie in Fig. 2. Es wird insoweit auf die Beschreibung verwiesen. Zum Unterschied ist das Perforierungswerkzeug 18 mit Walzen 40 versehen, die in mehreren Reihen angeordnete Spitzen 41 tragen. Die Spitzen 41 sind in Axialrichtung der Walze 40 angeordnet, wobei die Reihen in gleichmäßigem Abstand um den Walzenumfang 40 vorgesehen sind. Weiterhin sind die Gewindeöffnungen 29 für die Drehachse 27 tangential zur Befestigungsschraube 25 angeordnet, siehe Fig. 6.

Bei einer Drehbewegung rollen die Walzen mit ihren Spitzen 41 auf der Tapete 19 ab, wenn sich der Drehkranz 24 dreht. Die Walzen 40 sind auf der Drehachse 27 drehbar angeordnet. Durch die tangentiale Anordnung der Gewindeöffnungen entsteht ein Perforieren, eine leichte Versetzung der Perforation, so dass die Tapete 19 leicht angeschnitten wird.

Wie aus Fig. 5 zu erkennen ist, sind die Gewindeöffnungen 29 auf die Drehachse zugerichtet. Die Drehachse wird durch die Öffnung für die Befestigungsschraube 25 bestimmt, wobei, wie schon erwähnt, Drehbolzen und Drehkranz gemeinsam sich drehen.

Bei dem Ausführungsbeispiel nach Fig. 6 verlaufen die Gewindeöffnungen tangential bezüglich der Öffnung für die Befestigungsschraube. Bei einer Drehbewegung des Drehkranzes schleifen daher die Walzen 40 mit den Spitzen 41 leicht auf der zu bearbeitenden Tapete.

In Fig. 7 ist der bei den drei Ausführungsbeispielen beschriebene Klemmring 13 mit der Spannschraube 33 gezeigt.

Wie bereits erwähnt, sind die dargestellten Ausführungsformen nur beispielsweise Verwirklichungen der Erfindung. Diese sind nicht darauf beschränkt, vielmehr sind noch mancherlei Abänderungen und Anwendungen möglich. Beispielsweise könnte um die Bewegung der Einstellhülse zu vereinfachen, die Einstellhülse mit einem Drehgriff ausgestattet sein. Die scherenartigen Perforierungswerkzeuge könnten auch insoweit umgeändert werden, dass der eine Abschnitt einen Schleifabschnitt tragen würde, um so Unebenheiten auf dem Untergrund abschleifen zu können oder auch Tapetenreste zu entfernen. Schließlich sei noch vorgetragen, dass der Antriebsmotor auch unmittelbar an dem herausragenden Teil des Drehbolzens angeordnet wäre. Es braucht dann lediglich die Stromverbindung zu einer Batterie od.dgl. angeschlossen werden. Der Handgriff könnte dann als Fortsetzung des Drehbolzens wieder wirken bzw. auf den Elektromotor aufgesetzt sein. Weiter sei noch vorgetragen, dass der Haubenrand des Schutzteiles abgerundet sein könnte, um so mit der Perforierungsvorrichtung eine leichtere Schiebebewegung auf der Tapete durchführen zu können. Bei einem einfachen Ausführungsbeispiel besteht der Schutzteil aus einzelnen Stangen, die rund um den Träger mit dem Perforierungswerkzeug angeordnet sind.

### B e z u g s z e i c h e n l i s t e :

- 10: Perforierungsvorrichtung
- 1 1: Schutzteil
- 12: Einstellhülse
- 13: Klemmring
- 14: Drehbolzen
- 15: Handgriff
- 16: biegsame Welle
- 17: elektrischer Antriebsmotor mit Batterie oder im Netzbetrieb
- 18: Perforierungswerkzeug
- 19: Tapete
- 20: Untergrund von 19
- 21: Außengewinde von 12
- 22: Innengewinde von 13
- 23: Teil von 14
- 24: Drehkranz
- 25: Befestigungsschraube für 24
- 26: Kreismesser von 18
- 27: Drehachse von 26
- 28: Halteschraube für 26
- 29: Gewindeöffnungen für 27 in 24
- 30: Auswurföffnungen in 11
- 31: Durchstecköffnung in 11
- 32: gezahnter Umfang von 26
- 33: Schraubverbindung von 13
- 34: Spannschraube von 13
- 35: Perforierungsspitzen von 18
- 36: Öffnung für 35
- 37: Scheibenabschnitt von 18 mit 24
- 38: Scheibenabschnitt für 25
- 39: Schraube für 37, 38
- 40: Walze von 18
- 41: Spitzen von 40
- 42: elektrischer Antriebsmotor mit Netzbetrieb
- 43: Spannfutter
- 44: Gegenmutter
- 45: Ein-/Ausschalter
- 46: Drehzahlregler
- 47: Druckgriff

## Patentansprüche

1. Vorrichtung (10) zum Bearbeiten von auf einer Fläche (20) aufgeklebten Tapeten (19), mit einem drehbaren durch einen Motor (17) antreibbaren Träger (14, 24), an dem Bearbeitungswerkzeuge (18) vorgesehen sind, und mit einer Halterung (12, 13) für den drehbaren Träger (14, 24), hierbei greifen die freien Enden der Bearbeitungswerkzeuge (18) bereichsweise an der zu bearbeitenden Tapete (19) an, wobei die Bearbeitungswerkzeuge (18) und der Träger (14, 24) von einem Schutzteil (11) umgeben sind,
das Bearbeitungswerkzeug (18) als Perforierungswerkzeug ausgebildet ist, und bei aufgesetztem Perforierungswerkzeug (18) auf der Tapete (1 9) der Abstand des Schutzteiles (11) von der zu perforierenden Tapete (19) veränderbar ist, **dadurch gekennzeichnet, dass** die Halterung (12, 13) des Trägers (14, 24) als Einstellhülse (12) mit Klemmring (13) ausgebildet ist und am Schutzteil (11) festgelegt ist, wobei der am Schutzteil (11) festgelegte Klemmring (13) die Einstellhülse (12) umgreift.

2. Vorrichtung nach Anspruch 1, **dadurch gekennzeichnet, dass** der Klemmring (13) ein Innengewinde (22) und die Einstellhülse (12) ein Außengewinde (21) aufweist, hierbei ist die Einstellhülse (12) drehbar im Klemmring (13) gelagert.

3. Vorrichtung nach Anspruch 1 oder 2, **dadurch gekennzeichnet, dass** eine Schraubverbindung (33) zur Festlegung des Klemmringes (13) am Schutzteil (11) sich nur über einen geringen Winkelbereich des Klemmringes (13) erstreckt, so dass bei Betätigung der Spannschraube (34) der Durchmesser des Spannringes verkleinerbar oder vergrößerbar ist.

4. Vorrichtung nach einem der Ansprüche 1 bis 3, **dadurch gekennzeichnet, dass** der Schutzteil (11) haubenartig ausgebildet ist und den Träger (14, 24), die Perforierungswerkzeuge (18) und den zu bearbeitenden Tapetenabschnitt überdeckt.

5. Vorrichtung nach einem der Ansprüche 1 bis 4, **dadurch gekennzeichnet, dass** am Träger (14, 24) am Drehumfang (48)gleichmäßig bezüglich des Drehumfanges verteilt Perforierungswerkzeuge (18) angeordnet sind.

6. Vorrichtung nach einem der vorhergehenden Ansprüche 1 bis 5, **dadurch gekennzeichnet, dass** das Perforierungswerkzeug (18) als Kreismesser (26) vorzugsweise als Doppelkreismesser ausgebildet ist.

7. Vorrichtung nach einem der vorhergehenden Ansprüche 1 bis 6, **dadurch gekennzeichnet, dass** der Träger (14, 24) aus einem Drehkranz (24) und einem Drehbolzen (14) aufgebaut ist, hierbei ist der Drehkranz (24) an dem Drehbolzen (14) drehfest gehaltert.

8. Vorrichtung nach einem der Ansprüche 1 bis 7, **dadurch gekennzeichnet, dass** das haubenartige Schutzteil (11) an seinem Umfang eine Durchstecköffnung (31) aufweist.

9. Vorrichtung nach einem der Ansprüche 1 bis 8, **dadurch gekennzeichnet, dass** der Drehkranz (24) an seinem Umfang (48) Gewindeöffnungen (29) zur Halterung des Perforierungswerkzeuges (18) trägt.

10. Vorrichtung nach Anspruch 9, **dadurch gekennzeichnet, dass** die Gewindeöffnungen (29) radial zur Drehachse des Drehkranzes (24) verlaufen.

11. Vorrichtung nach Anspruch 10, **dadurch gekennzeichnet, dass** die Gewindeöffnung (29) tangential zur Drehachse verläuft.

12. Vorrichtung nach einem der Ansprüche 1 bis 11 **dadurch gekennzeichnet, dass** der Schutzteil (11) auf seiner Außenseite einen Druckgriff (47) trägt.

## Claims

1. Fixture (10) for machining on a surface (20) of attached wallpaper (19), using a rotary carrier (14, 24), driven by a motor (17), on which machining tools (18) are provided and with a retainer (12, 13) for the rotary carrier (14, 24), hereby grips the free ends of the machining tools (18) on the wallpaper (19) to be machined section-by-section, whereby the machining tools (18) and the carrier (14, 24) are enclosed by a protective element (11), the machining tool (18) is shaped as a perforating tool and when the perforating tool (18) is placed on the wallpaper (19), the distance from the wallpaper (19) to be perforated to the protective element (11) can be adjusted,
**is characterized by**
the fact that the retainer (12, 13) of the carrier (14, 24) is formed as an adjustment sleeve (12) with clamping ring (13) and is fixed on the protective element (11), whereby, the clamping ring (13) fixed on the protective element (11) encompasses the adjustment sleeve (12).

2. Fixture in accordance with claim 1, **characterized in that** the clamping ring (13) has an internal thread (22) and the adjustment sleeve (12) an external thread (21), hereby, the adjustment sleeve (12) is mounted rotating in the clamping ring (13).

3. Fixture in accordance with claim 1 or 2, **characterized in that** a screwed fitting (33) extends across a low angle range of the clamping ring (13) to fix the clamping ring (13) to the protective element (11), so that activation of the tension screw (34) reduces or increases the diameter of the clamping ring.

4. Fixture in accordance with one of the claims 1 to 3, **characterized in that** the protective element (11) is crown-shaped and the carrier (14, 24) overlaps the perforating tool (18) and the wallpaper to be machined.

5. Fixture in accordance with one of the claims 1 to 4, **characterized in that** the perforating tools (18) are arranged uniformly on the circumference (48) of the carrier (14, 24), in relation to the rotating circumference.

6. Fixture in accordance with one of the previous claims 1 to 5, **characterized in that** the perforating tool (18) is shaped as a circular knife (26), preferably as dual circular knife.

7. Fixture in accordance with one of the previous claims 1 to 6, **characterized in that** the carrier (14, 24) is constructed of a live ring (24) and a fulcrum pin (14) hereby, the live ring (24) is supported on the fulcrum pin (14) so that it cannot rotate.

8. Fixture in accordance with one of the previous claims 1 to 7, **characterized in that** the crown-shaped protective element (11) has a push-through aperture (31) on its circumference.

9. Fixture in accordance with one of the previous claims 1 to 8, **characterized in that** the live ring (24) has threaded holes (29) on its circumference (48) to retain the perforating tool (18).

10. Fixture in accordance with claim 9, **characterized in that** the threaded holes (29) run radial to the rotary axis of the live ring (24).

11. Fixture in accordance with claim 10, **characterized in that** the threaded holes (29) run tangential to the rotary axis.

12. Fixture in accordance with one of the previous claims 1 to 11, **characterized in that** the protective element (11) has a push handle (47) on the outside.

## Revendications

1. Dispositif (10) destiné à usiner des papiers peints (19) collés sur une surface (20), comprenant un support rotatif (14, 24) rotatif pouvant être entraîné par un moteur (17), support sur lequel sont prévus des outils d'usinage (18), et comprenant une fixation (12, 13) pour le support rotatif (14, 24), avec les extrémités libres des outils d'usinage (18) attaquant localement le papier peint (19) à usiner, sachant que les outils d'usinage (18) et le support (14, 24) sont entourés d'une pièce de protection (11), que l'outil d'usinage (18) est configuré en outil de perforation et que lorsque l'outil de perforation (18) est posé sur le papier peint (19), l'écart entre la pièce de protection (11) et le papier peint (19) à perforer est modifiable,
**caractérisé en ce que**
la fixation (12, 13) du support (14, 24) est configurée en douille de réglage (12) avec anneau de bridage (13) et immobilisée contre la pièce de protection (11), sachant que l'anneau de bridage (13) immobilisé contre la pièce de protection (11) ceinture la douille de réglage (12).

2. Dispositif selon la revendication 1, **caractérisé en ce que** l'anneau de bridage (13) présente un taraudage (22) et la douille de réglage (12) un filetage (21), faisant que la douille de réglage (12) se trouve en appui rotatif dans l'anneau de bridage (13).

3. Dispositif selon la revendication 1 ou 2, **caractérisé en ce qu'**une jonction par vis (33) servant à immobiliser l'anneau de bridage (13) contre la pièce de protection (11) ne s'étend que sur une faible plage angulaire de l'anneau de bridage (13), de sorte qu'un actionnement de la vis de serrage (34) permet de réduire ou d'accroître le diamètre de l'anneau de serrage.

4. Dispositif selon l'une des revendications 1 à 3, **caractérisé en ce que** la pièce de protection (11) est configurée en capot et que le support (14, 24) recouvre les outils de perforation (18) et le segment de papier peint à usiner.

5. Dispositif selon l'une des revendications 1 à 4, **caractérisé en ce que** sur la circonférence (48) de rotation du support (14, 24) sont uniformément répartis des outils de perforation (18).

6. Dispositif selon l'une des revendications précédentes 1 à 5, **caractérisé en ce que** l'outil de perforation (18) est configuré en molette (26), de préférence comme double molette.

7. Dispositif selon l'une des revendications précédentes 1 à 6, **caractérisé en ce que** le support (14, 24) se compose d'une couronne rotative (24) et d'un goujon rotatif (14), sachant que la couronne rotative (24) est fixée contre le goujon (14) sans pouvoir tourner par rapport à celui-ci.

8. Dispositif selon l'une des revendications 1 à 7, **caractérisé en ce que** la pièce de protection (11) en forme de capot présente un orifice traversant (31) sur sa circonférence.

9. Dispositif selon l'une des revendications précédentes 1 à 8, **caractérisé en ce que** la couronne rotative (24) comporte, sur sa circonférence (48), des orifices taraudés (29) servant à retenir l'outil de perforation (18).

10. Dispositif selon la revendication 9, **caractérisé en ce que** les orifices taraudés (29) présentent un tracé radial par rapport à l'axe rotatif de la couronne rotative (24).

11. Dispositif selon la revendication 10, **caractérisé en ce que** l'orifice taraudé (29) présente un tracé tangentiel par rapport à l'axe rotatif.

12. Dispositif selon l'une des revendications 1 à 11, **caractérisé en ce que** la pièce de protection (11) comporte une poignée de compression (47) sur son côté extérieur.
